# EUROPÄISCHE PATENTSCHRIFT

(11) **EP 0 661 214 B1**
(45) Veröffentlichungstag und Bekanntmachung des Hinweises auf die Patenterteilung: **26.03.1997**
(21) Anmeldenummer: 94119387.2
(22) Anmeldetag: 08.12.1994
(51) Int. Cl.: B65D 1/12

(54) **Durch Blasformgebung aus thermoplastischem Kunststoff hergestelltes Fass**
Blow-moulded barrel made of thermoplastic synthetic material
Fût en matière thermoplastique moulé par soufflage

(30) Priorität: 29.12.1993 DE 9320107 U
(43) Veröffentlichungstag der Anmeldung: 05.07.1995
(73) Patentinhaber: SOTRALENTZ S.A., F-67320 Drulingen (FR)
(72) Erfinder: Decroix, Claude, F-67700 Saverne (FR); Pfeiffer, Pierre, F-67320 Drulingen (FR)
(74) Vertreter: Masch, Karl Gerhard, Dr.

(56) Entgegenhaltungen:
- EP-A- 0 162 117
- DE-A- 2 329 246
- DE-U- 7 440 181
- DE-U- 8 716 657
- US-A- 4 767 021

## Beschreibung

Die Erfindung betrifft ein durch Blasformgebung aus thermoplastischem Kunststoff geformtes Faß mit Faßmantel, angeformtem Faßboden, angeformtem Faßdeckel, Lüftungsspundausbildung sowie Befüll- und Entleerungsspundausbildung, wobei die Spundausbildungen im Faßdeckel angeordnet sind und wobei im Bereich des Faßdeckels an den Faßmantel ein Handlingring angeschlossen ist, wobei dieses Handlingring einen Kragen aufweißt, der die Spundausbildungen nach oben hin niveaugleich umgibt oder überragt, und wobei im Bereich des Faßbodens an den Faßmantel ein Handlingring angeschloßen ist. - Es versteht sich, daß die Lüftungsspundausbildung und die Befüll- und Entleerungsspundausbildung mit entsprechenden Spunddeckeln und/oder Spundventilen versehen sind.

Fässer mit Faßmantel, angeformtem Faßboden, angeformtem Faßdeckel, Lüftungsspundausbildung sowie Befüll- und Entleerungsspundausbildung, wobei die Spundausbildungen im Faßdeckel angeordnet sind, die durch Blasformgebung hergestellt sind, sind in verschiedenen Ausführungsformen bekannt. Bei einer Ausführungsform liegen die Spundausbildungen in Deckelvertiefungen. Die Handlingringe sind angeformt, und zwar in bezug auf den Faßdeckel bzw. den Faßboden zur Faßmitte hin versetzt (vgl. DE 37 07 724 A1, DE-GM 87 05 915). Die insoweit bekannten Maßnahmen sind, insbesondere für eine Massenproduktion, in fertigungstechnischer Hinsicht aufwendig und in bezug auf das sog. Vollentleerungsverhalten verbesserungsfähig. Bei einer anderen bekannten Ausführungsform (vgl. DE 39 28 324 A1) überragen die Spundausbildungen das Niveau des Faßdeckels nach oben hin. An den Faßboden und an den Faßdeckel sind im Übergangsbereich zwischen Faßboden und Faßdeckel einerseits und Faßmantel andererseits mit freiem Rand nach oben hin überstehende Handlingringe angeformt. Sie stützen auch die Spundausbildungen. Auch diese Maßnahmen sind in fertigungstechnischer Hinsicht aufwendig.

Die Druckschrifft DE-U-7440181 offenbart ein durch Blasformgebung aus thermoplastischem Kunststoff geformtes Faß mit Faßmantel, angeformtem Faßboden, angeformtem Faßdeckel, Lüftungsspundausbildung sowie Befüll- und Entleerungsspundausbildung, wobei die Spundausbildungen im Faßdeckel angeordnet sind und wobei im Bereich des Faßdeckels an den Faßmantel ein Handlingring angeschlossen ist, wobei dieses Handlingring einen Kragen aufweißt, der die Spundausbildungen nach oben hin niveaugleich umgibt oder überragt, und wobei im Bereich des Faßbodens an den Faßmantel ein Handlingring angeschloßen ist.

Der Erfindung liegt die Aufgabe zugrunde, ein durch Blasformgebung aus thermoplastischem Kunststoff geformtes Faß des eingangs beschriebenen grundsätzlichen Aufbaus weitergehend so zu gestalten, daß es als Massenprodukt einfach gefertigt werden kann und vorzugsweise ein sehr gutes Vollentleerungsverhalten aufweist.

Zur Lösung dieser Aufgabe ist Gegenstand der Erfindung ein durch Blasformgebung aus thermoplastischem Kunststoff geformtes Faß mit
Faßmantel,
angeformtem Faßboden,
angeformtem Faßdeckel,
Lüftungsspundausbildung sowie
Befüll- und Entleerungsspundausbildung,
wobei die Spundausbildungen im Faßdeckel angeordnet sind und wobei die folgenden Merkmale verwirklicht sind:
a) Die Spundausbildungen überragen das Niveau des Faßdeckels nach oben hin,
b) unterhalb der Befüll- und Enleerungsspundausbildung befindet sich im Faßboden eine Vertiefung,
c) im Bereich des Faßdeckels ist an den Faßmantel ein im Querschnitt L-förmiger Handlingring angeschlossen,
d) im Bereich des Faßbodens ist an den Faßmantel ein im Querschnitt L-förmiger Handlingring angeschlossen,
wobei die Handlingringe einen L-Fuß-Flansch aufweisen, der im Bereich des Faßmantels angeordnet ist sowie nach außen frei vorsteht und wobei die Handlingringe einen L-Steg-Kragen aufweisen, der die Spundausbildungen nach oben hin und die Vertiefung im Faßboden nach unten hin niveaugleich umgibt oder überragt. Nach bevorzugter Ausführungsform der Erfindung weist der Faßdeckel eine umlaufende Sammelrinne auf, die, zum Faßinnenraum konkav verlaufend, das Niveau des Faßdeckels nach oben hin überragt, wobei die Sammelrinne die Spundausbildungen aufweist. Dabei ist die Anordnung zweckmäßigerweise so getroffen, daß die Sammelrinne, bei um 180° gedrehtem Faß, im Bereich der Befüll- und Entleerungsspundausbildung ihren tiefsten Punkt aufweist. Der Faßdeckel fällt zweckmäßigerweise, bei um 180° gedrehtem Faß, zur Sammelrinne hin, als Ablaufschräge ab. Im Rahmen der Erfindung liegt es, den Faßmantel nach außen hin mit konvexen Faßreifenausformungen zu versehen, so daß das Faß auf diesen sowie auf den L-Fuß-Flanschen rollbar ist.

Die Erfindung geht von der Erkenntnis aus, daß die Fertigung eines Fasses des eingangs beschriebenen grundsätzlichen Aufbaus durch Blasformgebung beachtlich vereinfacht werden kann, wenn die Handlingringe nicht im Wege der Blasformgebung angeformt, sondern als selbständige Bauteile ausgeführt und nachträglich mit dem blasgeformten Faßkörper verbunden sind. Die Verbindung kann formschlüssig durch entsprechende Formschlußelemente oder auch stoffschlüssig durch Verschweißen erfolgen. Bei dieser Art und Weise der Fertigung kann der Faßkörper ohne Schwierigkeit so ausgeformt werden, daß eine sehr weitgehende Vollentleerung erfolgt.

Im folgenden wird die Erfindung anhand einer lediglich ein Ausführungsbeispiel darstellenden Zeichnung ausführlicher erläutert. Die einzige Figur zeigt einen Vertikalschnitt durch ein erfindungsgemäßes Faß.

Das in der Zeichnung dargestellte Faß 1 besteht aus thermoplastischem Kunststoff und ist durch Blasformgebung geformt. Zum grundsätzlichen Aufbau gehören der Faßmantel 2, ein angeformter Faßboden 3, ein angeformter Faßdeckel 4, eine Lüftungsspundausbildung 5 sowie eine Befüll- und Entleerungsspundausbildung 6. Die Spundausbildungen 5, 6 sind im Faßdeckel angeordnet.

Man entnimmt aus der Figur daß die Spundausbildungen 5, 6 das Niveau des Faßdeckels 4 nach oben hin überragen. Unterhalb der Befüll- und Entleerungsspundausbildung 6 befindet sich im Faßboden 2 eine Vertiefung 7.

Im Bereich des Faßdeckels 4 ist an den Faßmantel 2 ein im Querschnitt L-förmiger Handlingring 8 angeschlossen. Umgekehrt ist im Bereich des Faßbodens 3 an den Faßmantel 2 ein im Querschnitt L-förmiger Handlingring 8 angeschlossen. Die Anordnung ist so getroffen, daß die Handlingringe 8 einen L-Fuß-Flansch 9 aufweisen, der im Bereich des Faßmantels 2 angeordnet ist und nach außen frei vorsteht. Die Anordnung ist fernerhin so getroffen, daß die Handlingringe 8 einen L-Steg-Kragen 10 aufweisen, der die Spundausbildungen 5, 6 nach oben hin und die Vertiefung 7 im Faßboden 3 nach unten hin niveaugleich umgibt oder überragt.

Im Ausführungsbeispiel und nach bevorzugter Ausführungsform der Erfindung besitzt der Faßdeckel 4 eine umlaufende Sammelrinne 11, die zum Faßinnenraum konkav verläuft und das Niveau des Faßdeckels 4 nach oben hin überragt. Die Sammelrinne 11 weist die Spundausbildungen 5, 6 auf.

Im einzelnen ist die Anordnung so getroffen, daß die Sammelrinne 11, bei um 180° gedrehtem Faß 1, im Bereich der Befüll- und Entleerungsspundausbildung 6 ihren tiefsten Punkt aufweist, was in der Zeichnung aus Maßstabsgründen nicht sehr deutlich erkennbar ist. Die Ausbildung ist ferner so getroffen, daß der Faßdeckel 4 bei um 180° gedrehtem Faß 1 zur Sammelrinne 11 hin als Ablaufschräge abfällt.

Am Faßmantel 2 erkennt man nach außen konvexe Faßreifen 12, die gleichsam als Sicke ausgeführt sind. Hier ist die Anordnung so getroffen, daß das Faß 1 auf den L-Fuß-Flanschen 9 und auf diesen Faßreifen 12 rollbar ist.

## Patentansprüche

1. Durch Blasformgebung aus thermoplastischem Kunststoff geformtes Faß (1) mit
Faßmantel (2),
angeformtem Faßboden (3),
angeformtem Faßdeckel (4),
Lüftungsspundausbildung (5) sowie
Befüll- und Entleerungsspundausbildung (6),
wobei die Spundausbildungen (5, 6) im Faßdeckel (4) angeordnet sind und wobei die folgenden Merkmale verwirklicht sind:
a) Die Spundausbildungen (5, 6) überragen das Niveau des Faßdeckels (4) nach oben hin,
b) unterhalb der Befüll- und Entleerungsspundausbildung (6) befindet sich im Faßboden (3) eine Vertiefung (7),
c) im Bereich des Faßdeckels (4) ist an den Faßmantel (2) ein im Querschnitt L-förmiger Handlingring (8) angeschlossen,
d) im Bereich des Faßbodens (3) ist an den Faßmantel (2) ein im Querschnitt L-förmiger Handlingring (8) angeschlossen,
wobei die Handlingringe (8) einen L-Fuß-Flansch (9) aufweisen, der im Bereich des Faßmantels (2) angeordnet ist sowie nach außen frei vorsteht, und wobei die Handlingringe (8) mit einen L-Steg-Kragen (10) versehen sind, der die Spundausbildungen (5, 6) nach oben hin und die Vertiefung (7) im Faßboden (3) nach unten hin niveaugleich umgibt oder überragt und wobei der Faßdeckel (4) eine umlaufende Sammelrinne (11) aufweist, die zum Faßinnenraum konkav verläuft und das Niveau des Faßdeckels (4) nach oben hin überragt, wobei die Sammelrinne (11) die Spundausbildungen (5, 6) aufweist.

2. Faß nach Anspruch 1, wobei die Sammelrinne (11), bei um 180° gedrehtem Faß (1), im Bereich der Befüll- und Entleerungsspundausbildung (6) ihren tiefsten Punkt aufweist.

3. Faß nach einem der Ansprüche 1 oder 2, wobei der Faßdeckel (4), bei um 180° gedrehtem Faß (1), zur Sammelrinne (11) hin als Ablaufschräge abfällt.

4. Faß nach einem der Ansprüche 1 bis 3, wobei der Faßmantel (2) nach außen hin konvexe Faßreifenausformungen (12) aufweist und das Faß (1) auf diesen sowie auf den L-Fuß-Flanschen (9) rollbar ist.

## Claims

1. A barrel (1) formed from synthetic thermoplastic material by blow-moulding, having
a barrel sidewall (2),
an integrally formed barrel base (3),
an integrally formed barrel top (4),
a vent bung formation (5) and
a filling and emptying bung formation (6),
wherein the bung formations (5, 6) are disposed in the barrel top (4) and wherein the following features are put into effect:
a) the bung formations (5, 6) protrude upwards beyond the level of the barrel top (4),
b) an indentation (7) is situated in the barrel base (3) below the filling and emptying bung formation (6),
c) a handling ring (8), which is L-shaped in cross-section, is attached to the barrel sidewall (2) in the region of the barrel top (4),
d) a handling ring (8), which is L-shaped in cross-section, is attached to the barrel sidewall (2) in the region of the barrel base (3),
wherein the handling rings (8) comprise a flange (9) forming the base of the L, which is disposed in the region of the barrel sidewall (2) and which protrudes freely outwards, and wherein the handling rings (8) are provided with a collar (10) forming the upright of the L, one collar of which extends upwards and surrounds the bung formations (5, 6) and the other collar of which extends downwards and surrounds the indentation (7) in the barrel base (3) at the same level as the indentation or protrudes beyond the latter, and wherein the barrel top (4) comprises an encircling collecting channel (11) which runs with concave curvature in relation to the interior space of the barrel and which protrudes upwards above the level of the barrel top (4), and wherein the collecting channel (11) comprises the bung formations (5, 6).

2. A barrel according to claim 1, wherein the collecting channel (11) has its lowest point in the region of the filling and emptying bung formation (6) when the barrel (1) is turned by 180°.

3. A barrel according to either one of claims 1 or 2, wherein the barrel top (4) falls away as a drainage slope towards the collecting channel (11) when the barrel (1) is turned by 180°.

4. A barrel according to any one of claims 1 to 3, wherein the barrel sidewall (2) comprises barrel hoop formations (12) which are outwardly convex, and the barrel (1) can be rolled on the latter and on the flanges (9) forming the base of the L.

## Revendications

1. Fût (1) réalisé par formage par soufflage en une matière thermoplastique, comportant
une paroi latérale (2),
un fond moulé (3),
un couvercle moulé (4),
une structure de bonde d'aération (5), et
une structure de bonde de remplissage et de vidage (6),
dans lequel les structures de bondes (5,6) sont disposées dans le couvercle (4) du fût et les caractéristiques indiquées ci-après sont présentes :
a) les structures de bondes (5,6) font saillie vers le haut à partir du niveau du couvercle (4) du fût,
b) un renfoncement (7) est formé dans le fond (3) du fût au-dessous de la structure de bonde de remplissage et de vidage (6),
c) une bague de manipulation (8) en forme de L en coupe transversale est raccordée à la paroi latérale (2) du fût, au niveau du couvercle (4) du fût, et
d) une bague de manipulation (8) en forme de L en coupe transversale est raccordée à la paroi latérale (2) du fût, dans la zone du fond (3) de ce dernier, et
dans lequel les bagues de manipulation (8) possèdent une bride de base (9) en forme de L, qui est disposée dans la zone de la paroi latérale (2) du fût et fait librement saillie vers l'extérieur, et dans lequel les bagues de manipulation (8) possèdent un collet en forme de barrette en L (10), qui entoure au même niveau, ou dépasse, les structures de bondes (5,6) vers le haut et le renfoncement (7) aménagé dans le fond (3) du fût, vers le bas, et dans lequel le couvercle (4) du fût possède un renfoncement circonférentiel de collecte (11), qui tourne sa concavité vers l'espace intérieur du fût et dépasse vers le haut le niveau du couvercle (4) du fût, le renfoncement de collecte (11) comportant les structures de bondes (5,6).

2. Fût selon la revendication 1, dans lequel le renfoncement de collecte (11) possède son point le plus bas dans la zone de la structure de bonde de remplissage et de vidage (6), lorsque le fût (1) est retourné sur 180°.

3. Fût selon l'une des revendications 1 ou 2, dans lequel, lorsque le fût (1) est retourné sur 180°, le couvercle (4) du fût s'abaisse en direction du renfoncement de collecte (11) sous la forme d'une partie oblique d'évacuation.

4. Fût selon l'une des revendications 1 à 3, dans lequel la paroi latérale (2) du fût possède des moulures formant cercles (12) de fût, qui sont convexes en direction de l'extérieur, et que le fût (1) peut rouler sur ces moulures ainsi que sur les brides de base en forme de L (9).
